# EUROPÄISCHE PATENTSCHRIFT

(11) **EP 1 026 103 B1**
(45) Veröffentlichungstag und Bekanntmachung des Hinweises auf die Patenterteilung: **30.10.2002**
(21) Anmeldenummer: 99118680.0
(22) Anmeldetag: 22.09.1999
(51) Int. Cl.: B65D 83/14, B65D 83/16

(54) **Vorrichtung zum Ausbringen von sprühfähigem Produkt aus einem Aerosolbehälter**
Device for spraying a product from an aerosol container
Dispositif pour la pulvérisation d'un produit contenu dans un récipient aérosol

(30) Priorität: 03.02.1999 DE 19904361
(43) Veröffentlichungstag der Anmeldung: 09.08.2000
(73) Patentinhaber: Wella Aktiengesellschaft, 64295 Darmstadt (DE)
(72) Erfinder: Pohler, Andreas, 64569 Nauheim (DE)

(56) Entgegenhaltungen:
- US-A- 4 257 560
- US-A- 5 735 465

## Beschreibung

Die Erfindung betrifft eine Vorrichtung zum Ausbringen von sprühfähigem Produkt, z. B. Haarspray aus einem Aerosolbehälter, mit einem Sprühkopf und einem in einem Gehäuse des Sprühkopfs axial verschiebbaren Rohrstück, einer das Rohrstück gegen das Gehäuse und in Betätigungsrichtung des Sprühkopfes zurückstellenden ersten Feder, einem Ventil innerhalb des Aerosolbehälters, welche eine zweite Feder aufweist, die zum Zurückstellen des Rohrstücks zum Sprühkopf hin vorgesehen ist, sowie mit zwei in Betätigungsrichtung hintereinanderliegenden Düsen, und mit jeweils einem Zulaufkanal für die Düsen, die mit dem Rohrstück über eine Zuführleitung verbindbar sind.

Aus der US 4,257,560 ist eine Vorrichtung dieser Art bekannt, bei der wahlweise ein Sprühkegel mit einem relativ großen Sprühwinkel oder ein Sprühkegel mit einem relativ kleinen Sprühwinkel erzeugt werden kann. In einer Ausgangsstellung ist das Ventil geschlossen und ein Zulaufkanal verbindet das Rohrstück mit einer unteren Düse relativ großen Durchmessers. Wird der Sprühkopf nach unten gedrückt, so wird die zweite Feder gestaucht, eine Ventilöffnung im Aerosolbehälter freigegeben und im Aerosolbehälter befindliches Produkt durch das Rohrstück, die Zuführleitung und den Zulaufkanal der unteren Düse zugeführt, so daß ein relativ breiter Sprühkegel erzeugt wird. Durch weiteres Herunterdrücken des Sprühkopfes wird die obere, erste Feder gestaucht, die Zuführleitung im Sprühkopf nach oben gestellt, und ein Sprühkegel bei verschlossenem unteren Zulaufkanal lediglich durch den oberen Zulaufkanal einer parallel zur unteren Düse ausgerichteten, oberen Düse relativ kleinen Durchmessers zugeführt, wodurch ein relativ schmaler Sprühkegel erzeugt wird. Derart kann wahlweise, je nachdem, um welche Strecke der Sprühkopf heruntergedrückt wird, ein breiter oder ein schmaler Sprühkegel erzeugt werden.

Aus der GB 1260616 ist zudem bekannt, zwei gleichartige, parallel zueinander ausgerichtete Düsen gleichzeitig mit sprühfähigem Produkt zu versorgen, um einen ovalen Querschnitt von zwei sich überlagernden Sprühkegeln zu erzeugen.

Bei einer Vorrichtung nach der US 4,257,560 ist kein gleichzeitiges Betreiben der beiden Düsen möglich, so daß keine sich überlappenden Sprühkegel erzeugt werden können, um einen annähernd ovalen Querschnitt eines Produktaustrags zu erreichen.

Bei der Vorrichtung nach der GB 1260616 dagegen ist kein einzelner Sprühkegel erzeugbar.

Der Erfindung liegt die Aufgabe zu Grunde, eine Vorrichtung der eingangs beschriebenen Art dahingehend weiterzuentwickeln, daß wahlweise ein einzelner Sprühkegel oder zwei sich überlagernde Sprühkegel erzeugt werden können.

Gelöst ist die Aufgabe gemäß dem kennzeichnenden Teil des Anspruchs 1. Danach ist am Rohrstück ein mit der Zuführleitung verbundener Verbindungskanal vorgesehen, der durch Verschieben des Rohrstücks relativ zum Sprühkopf wahlweise mit nur einem Zulaufkanal oder gleichzeitig mit beiden Zulaufkanälen verbindbar ist, um nur eine Düse oder beide Düsen gleichzeitig zu versorgen.

Mit der vorgeschlagenen Vorrichtung ist es möglich, wahlweise einen einzelnen Sprühkegel oder zwei sich überlagernde Sprühkegel zu erzeugen. Durch Hinunterdrücken des Rohrstücks stellt der Verbindungskanal durch seine Verschiebung bei geöffnetem Ventil wahlweise eine Verbindung nur zu einem Zulaufkanal oder zu beiden Zulaufkanälen her. Je nach gewünschtem Sprühverhalten kann zunächst nur ein Zulaufkanal mit dem Ventil verbunden werden und anschließend zusätzlich der zweite, um zunächst ein schmäleres und dann ein breiteres Sprühbild zu erzeugen. Oder direkt nach der Ventilöffnung sind beide Zulaufkanäle mit dem Ventil verbunden, und bei weiterem Hinunterdrücken des Sprühkopfes wird der Verbindungskanal vom unteren Zulaufkanal nach oben weg bewegt, so daß nur noch die obere Düse mit Produkt versorgt wird, um zunächst ein breiteres und dann ein schmäleres Sprühbild zu erzeugen. Ein breiter Sprühstrahl dient bei Haarspray dazu, einen relativ großen Haarbereich zu besprühen. Ein schmälerer Sprühstrahl wird dazu genutzt, nur einen relativ kleinen Haarbereich, z. B. eine Strähne zu besprühen, um dort eine besondere Festigung zu erreichen.

Weitere vorteilhafte Ausgestaltungen der Erfindung sind in den Ansprüchen 2 bis 7 beschrieben.

Der Verbindungskanal kann in einfacher Weise realisiert werden, wenn er eine ringförmige Aussparung im Außenbereich des Rohrstücks ist, deren Erstreckung in Betätigungsrichtung größer oder gleich dem Abstand der Zulaufkanäle ist (Anspruch 2). Die Ringförmigkeit erlaubt unabhängig von der Drehposition des Rohrstücks und damit der Position des Einlasses des Rohrstücks im Ventil eine gute Funktionalität der Vorrichtung. Dies erleichtert deren Zusammenbau.

Sind die Düsen in einem Winkel ungleich Null zueinander ausgerichtet (Anspruch 3), so kann mittels dieses Winkels eine gewünschte Sprühstrahlbreite vorgegeben werden. Winkel zwischen 6 und 20 Grad erweisen sich als günstig zum Erzielen eines relativ gleichmäßigen, verbreiterten Sprühbildes (Anspruch 4). Ein optimiertes Sprühbild wird bei einem Winkel von 12 Grad erreicht. Hierbei ergibt sich ein gut zu handhabender, annähernd elliptischer Sprühkegelquerschnitt.

Ist die zweite Feder schwächer als die erste ausgebildet (Anspruch 5), so wird in einfacher Weise und ohne zusätzliche Mittel bei der Sprühkopfbetätigung zuerst das Ventil geöffnet und dann ein ausgewähltes Sprühbild erzeugt.

Gleichartige Düsen (Anspruch 6) haben den Vorteil, daß die Bereitstellung nur eines Düsentyps beim Herstellen der Vorrichtung genügt.

Ist zwischen dem Rohrstück und der ersten Feder ein das Rohrstück abdichtendes Dichtelement vorgesehen, welches rohrstückseitig eine Nut aufweist, die das Dichtelement durchläuft, und die als Zuführleitung dient (Anspruch 7), so ist in einfacher Weise und ohne zusätzliches Bauelement eine Verbindung zwischen dem Innenraum des Rohrstücks und dem Verbindungskanal erreicht. Das Dichtelement dichtet bei entsprechender Stellung zwischen den Verbindungskanälen und prinzipiell zur ersten Feder hin ab.

Im folgenden wird die Erfindung an Hand ein Ausführungsbeispiel darstellender Figuren näher beschrieben. Es zeigt:
- Figur 1: in einem Vertikalschnitt eine Vorrichtung zum Ausbringen von sprühfähigem Produkt aus einem Aerosolbehälter, mit einem hinunterdrückbaren Sprühkopf, der ein Rohrstück während des Zusammendrückens einer unteren Feder nach unten setzen kann, um Produkt aus dem Aerosolbehälter durch eine untere Düse auszusprühen, und nach weiterem Absenken des Sprühkopfes und des Rohrstücks, und, nach einem Zusammendrücken einer oberen, vergleichsweise stärkeren Feder, anschließend aus der unteren und einer oberen Düse gleichzeitig Produkt auszusprühen; in einem Zustand, in dem ein Ventil am Aerosolbehälter geschlossen ist;
- Figur 2: in einem Vertikalschnitt den Gegenstand der Figur 1, jedoch mit etwas abgesenktem Sprühkopf und geöffnetem Ventil, so daß Produkt aus der unteren Düse gespendet werden kann, sowie
- Figur 3: in einem Vertikalschnitt den Gegenstand der Figur 2, jedoch mit noch weiter abgesenktem Sprühkopf, so daß ein ringförmiger Verbindungskanal im oberen Bereich des Rohrstücks eine gleichzeitige Produktausgabe aus beiden Düsen ermöglicht.

Eine Vorrichtung 1 zum Ausbringen von sprühfähigem Produkt aus einem Aerosolbehälter 2 weist einen Sprühkopf 3 und ein in einem Gehäuse 4 axial verschiebbares Rohrstück 5 auf (Figur 1). Das Rohrstück 5 ist gegen das Gehäuse 4 und in Betätigungsrichtung des Sprühkopfes 3 mittels einer ersten, oberen Feder 6 im Sprühkopf 3 verschiebbar. Ein Ventil 7 innerhalb des Aerosolbehälters 2 weist eine zweite Feder 8 auf, die schwächer als die erste Feder 6 ist, die sich im Ventilgehäuse 9 abstützt, und das Rohrstück 5 nach oben drückt. Zwei übereinander liegende Düsen 10, 11 sind mit jeweils einem Zulaufkanal 12, 13 versehen. Die Zulaufkanäle 12, 13 wiederum sind über einen Verbindungskanal 14 und eine Zuführleitung 15 mit dem Innenraum des Rohrstücks 5 verbunden bzw. verbindbar. Der Verbindungskanal 14 ist durch Verschieben des Rohrstücks 5 relativ zum Sprühkopf 3 wahlweise mit nur einem Zulaufkanal 13 oder gleichzeitig mit beiden Zulaufkanälen 12, 13 verbindbar, um nur eine Düse 11 oder beide Düsen 10, 11 gleichzeitig zu versorgen.

Der Verbindungskanal 14 ist eine ringförmige Aussparung im Außenbereich 16 des Rohrstücks 5, deren Erstreckung in Betätigungsrichtung geringfügig größer als der Abstand der Zulaufkanäle 12, 13 zueinander ist.

Zwischen dem Rohrstück 5 und der ersten Feder 6 ist ein das Rohrstück 5 und den Verbindungskanal 14 abdichtendes Dichtelement 17 vorgesehen, welches auf seiner dem Rohrstück 5 zuwandten Seite eine das Dichtelement 17 durchlaufende und als Zuführleitung 15 dienende Nut aufweist.

Es sind gleichartige Düsen 10, 11 vorgesehen, die in einem Winkel 18 von 12 Grad zueinander ausgerichtet sind.

Im Ausgangszustand (Figur 1) ist das Ventil 7 geschlossen, wobei eine Ventilöffnung 19 von einer ringförmigen Dichtung 20 verschlossen ist, und der Verbindungskanal 14 ist lediglich mit dem unteren Zulaufkanal 13 verbunden.

Wird der Sprühkopf 3 etwas nach unten gedrückt (Figur 2), so wird infolge der stärkeren Ausgestaltung der oberen Feder 6 lediglich die untere Feder 8 gestaucht, und die obere Feder 6 verbleibt in ihrem gestreckten Zustand. Dabei wird das Ventil 7 geöffnet und der Verbindungskanal 14 verbleibt in seiner ursprünglichen Stellung relativ zum Sprühkopf 3. Im Aerosolbehälter 2 befindliches (nicht dargestelltes) Produkt gelangt durch die Ventilöffnung 19, das Rohrstück 5, die Zuführleitung 15, den Verbindungskanal 14 und den unteren Zulaufkanal 13 zur unteren Düse 11 und wird von dort in Form eines nicht dargestellten Sprühkegels, der eine horizontale Achse aufweist, ausgesprüht.

Durch weiteres Hinunterdrücken des Sprühkopfes 3 (Figur 3) kann zusätzlich zum Sprühkegel aus der unteren Düse 11 noch ein gleicher, jedoch um 12 Grad gegenüber der Horizontalen nach oben ausgerichteter Sprühkegel erzeugt werden, der sich mit dem unteren Sprühkegel zu einem relativ breiten Gesamtsprühbild überlagert. Während dieses weiteren Hinunterdrückens verbleibt die untere Feder 8 in ihrem zusammengedrückten Zustand, wohingegen die obere Feder 6 zusammengedrückt wird, bis schließlich der Verbindungskanal 14 die Zulaufkanäle 12, 13 miteinander verbindet, so daß Produkt aus beiden Düsen 10, 11 gleichzeitig austreten kann.
- 1: Vorrichtung
- 2: Aerosolbehälter
- 3: Sprühkopf
- 4: Gehäuse
- 5: Rohrstück
- 6: erste Feder
- 7: Ventil
- 8: zweite Feder
- 9: Ventilgehäuse
- 10, 11: Düse
- 12, 13: Zulaufkanal
- 14: Verbindungskanal
- 15: Zuführleitung
- 16: Außenbereich
- 17: Dichtelement
- 18: Winkel
- 19: Ventilöffnung
- 20: Dichtung

## Patentansprüche

1. Vorrichtung zum Ausbringen von sprühfähigem Produkt aus einem Aerosolbehälter (2), mit einem Sprühkopf (3) und einem in einem Gehäuse des Sprühkopfs axial verschiebbaren Rohrstück (5), einer das Rohrstück gegen das Gehäuse und in Betätigungsrichtung des Sprühkopfes zurückstellenden ersten Feder (6), einem Ventil (7) innerhalb des Aerosolbehälters, welche eine zweite Feder (8) aufweist, die zum Zurückstellen des Rohrstücks zum Sprühkopf hin vorgesehen ist, sowie mit zwei in Betätigungsrichtung hintereinanderliegenden, mit jeweils einem Zulaufkanal (12,13) versehenen Düsen (10,11), die mit dem Rohrstück über eine Zuführleitung (15) verbindbar sind, **dadurch gekennzeichnet, daß** am Rohrstück (5) ein mit der Zuführleitung (15) verbundenen Verbindungskanal (14) vorgesehen ist, der durch Verschieben des Rohrstücks (5) relativ zum Sprühkopf (3) wahlweise mit nur einem Zulaufkanal (13) oder gleichzeitig mit beiden Zulaufkanälen (12, 13) verbindbar ist, um nur eine Düse (11) oder beide Düsen (10, 11) gleichzeitig zu versorgen.

2. Vorrichtung nach Anspruch 1, **dadurch gekennzeichnet, daß** der Verbindungskanal (14) eine ringförmige Aussparung im Außenbereich (16) des Rohrstücks (5) ist, deren Erstreckung in Betätigungsrichtung größer oder gleich dem Abstand der Zulaufkanäle (12, 13) ist.

3. Vorrichtung nach Anspruch 1 oder Anspruch 2, **dadurch gekennzeichnet, daß** die Düsen (10, 11) in einem Winkel (18) ungleich Null zueinander ausgerichtet sind.

4. Vorrichtung nach Anspruch 3, **dadurch gekennzeichnet, daß** der Winkel (18) zwischen 6 und 20 Grad, vorzugsweise 12 Grad beträgt.

5. Vorrichtung nach mindestens einem der Ansprüche 1 bis 4, **dadurch gekennzeichnet, daß** die zweite Feder (8) schwächer als die erste Feder (6) ausgebildet ist.

6. Vorrichtung nach mindestens einem der Ansprüche 1 bis 5, **dadurch gekennzeichnet, daß** gleichartige Düsen (10, 11) vorgesehen sind.

7. Vorrichtung nach mindestens einem der Ansprüche 1 bis 6, **dadurch gekennzeichnet, daß** zwischen dem Rohrstück (5) und der ersten Feder (6) ein das Rohrstück (5) und den Verbindungskanal (14) abdichtendes Dichtelement (17) vorgesehen ist, welches rohrstückseitig eine Nut aufweist, die das Dichtelement (17) durchläuft, und die als Zuführleitung (15) dient.

## Claims

1. Device for dispensing sprayable product from an aerosol container (2), having a spray head (3) and a tubular element (5), which can be displaced axially in a housing of the spray head, having a first spring (6), which restores the tubular element in relation to the housing and in the actuating direction, having a valve (7) within the aerosol container, the valve having a second spring (8) which is provided for restoring the tubular element in the direction of the spray head, and having two nozzles (10, 11), which are located one behind the other in the actuating direction, are each provided with an inflow channel (12, 13) and can be connected to the tubular element via a feed line (15), **characterized in that** provided on the tubular element (5) is a connecting channel (14), which is connected to the feed line (15), and, by virtue of the tubular element (5) being displaced relative to the spray head (3), can be connected optionally to just one inflow channel (13) or simultaneously to two inflow channels (12, 13) in order to supply just one nozzle (11) or two nozzles (10, 11) simultaneously.

2. Device according to Claim 1, **characterized in that** the connecting channel (14) is an annular cutout which is located in the outer region (16) of the tubular element (5) and the extent of which in the actuating direction is greater than or equal to the spacing between the inflow channels (12, 13).

3. Device according to Claim 1 or Claim 2, **characterized in that** the nozzles (10, 11) are oriented at an angle (18) other than zero in relation to one another.

4. Device according to Claim 3, **characterized in that** the angle (18) is between 6 and 20 degrees, preferably 12 degrees.

5. Device according to at least one of Claims 1 to 4, **characterized in that** the second spring (8) is designed to be weaker than the first spring (6).

6. Device according to at least one of Claims 1 to 5, **characterized in that** the same types of nozzles (10, 11) are provided.

7. Device according to at least one of Claims 1 to 6, **characterized in that** provided between the tubular element (5) and the first spring (6) is a sealing element (17) which seals the tubular element (5) and the connecting channel (14) and, on the tubular-element side, has a groove which runs through the sealing element (17) and serves as feed line (15).

## Revendications

1. Dispositif pour la pulvérisation d'un produit pulvérisable contenu dans un récipient aérosol (2), comprenant une tête de pulvérisation (3) et une pièce tubulaire (5) déplaçable axialement dans un boîtier de la tête de pulvérisation, un premier ressort (6) rappelant la pièce tubulaire contre le boîtier et dans la direction d'actionnement de la tête de pulvérisation, une soupape (7) à l'intérieur du récipient aérosol, qui présente un deuxième ressort (8), qui est prévu pour rappeler la pièce tubulaire vers la tête de pulvérisation, et comprenant aussi deux buses (10, 11) placées l'une derrière l'autre dans la direction d'actionnement, pourvues à chaque fois d'un canal d'amenée (12, 13), lesquelles peuvent être connectées à la pièce tubulaire par le biais d'une conduite d'alimentation (15), **caractérisé en ce qu'**un canal de connexion (14) connecté à la conduite d'alimentation (15) est prévu sur la pièce tubulaire (5), lequel peut être connecté par déplacement de la pièce tubulaire (5) par rapport à la tête de pulvérisation (3) de manière sélective à seulement un canal d'amenée (13) ou simultanément aux deux canaux d'amenée (12, 13), afin de n'alimenter qu'une seule buse (11) ou les deux buses (10, 11) simultanément.

2. Dispositif selon la revendication 1, **caractérisé en ce que** le canal de connexion (14) est un évidement annulaire dans la partie extérieure (16) de la pièce tubulaire (5), dont l'étendue dans la direction d'actionnement est supérieure ou égale à la distance des canaux d'amenée (12, 13).

3. Dispositif selon la revendication 1 ou la revendication 2, **caractérisé en ce que** les buses (10, 11) sont orientées suivant un angle (18) non nul l'une par rapport à l'autre.

4. Dispositif selon la revendication 3, **caractérisé en ce que** l'angle (18) est compris entre 6 et 20 degrés, de préférence vaut 12 degrés.

5. Dispositif selon au moins l'une des revendications 1 à 4, **caractérisé en ce que** le deuxième ressort (8) est plus faible que le premier ressort (6).

6. Dispositif selon au moins l'une des revendications 1 à 5, **caractérisé en ce que** l'on prévoit des buses similaires (10, 11).

7. Dispositif selon au moins l'une des revendications 1 à 6, **caractérisé en ce qu'**un élément d'étanchéité (17) scellant la pièce tubulaire (5) et le canal de connexion (14) est prévu entre la pièce tubulaire (5) et le premier ressort (6), lequel présente du côté de la pièce tubulaire une rainure, qui traverse l'élément d'étanchéité (17) et qui sert de conduite d'alimentation (15).
